# EUROPÄISCHE PATENTSCHRIFT

(11) **EP 2 500 526 B1**
(45) Veröffentlichungstag und Bekanntmachung des Hinweises auf die Patenterteilung: **08.04.2015**
(21) Anmeldenummer: 12154460.5
(22) Anmeldetag: 08.02.2012
(51) Int. Cl.: F01D 17/16

(54) **Verstellring einer Ladeeinrichtung**
Adjustment ring of a charging device
Bague de réglage d'un dispositif de suralimentation

(30) Priorität: 15.03.2011 DE 102011005556
(43) Veröffentlichungstag der Anmeldung: 19.09.2012
(73) Patentinhaber: Bosch Mahle Turbo Systems GmbH & Co. KG, 70376 Stuttgart (DE)
(72) Erfinder: Streich, Thomas, 73732 Esslingen (DE); Laubender, Jochen, 71706 Markgröningen (DE)
(74) Vertreter: BRP Renaud & Partner mbB Rechtsanwälte Patentanwälte Steuerberater

(56) Entgegenhaltungen:
- EP-A2- 2 039 890
- EP-A2- 2 348 195
- DE-A1-102004 043 928
- DE-A1-102007 022 356
- DE-A1-102009 032 452
- DE-A1-102010 038 185
- DE-B3- 10 316 389
- DE-B3-102006 048 514
- JP-A- 2008 215 259

## Beschreibung

Die vorliegende Erfindung betrifft einen Verstellring für eine variable Turbinen-und/oder Verdichtergeometrie, gemäß dem Oberbegriff des Anspruches 1. Die Erfindung betrifft außerdem eine variable Turbinen- und/oder Verdichtergeometrie mit einem derartigen Verstellring. Die Erfindung betrifft weiter eine Ladeeinrichtung, insbesondere einen Abgasturbolader, mit einer variablen Turbinen-und/oder Verdichtergeometrie der genannten Art.

Die variable Turbinen- und/oder Verdichtergeometrie ist eine gängige Technik zur Leistungsregelung einer Ladeeinrichtung, insbesondere eines Abgasturboladers, bei unterschiedlichen Gasdurchsätzen. Dazu ist ein Verstellring mit Ausnehmungen vorgesehen, die zwei im Wesentlichen parallele seitliche Flanken ausweisen, wobei die Ausnehmungen Schaufelhebelköpfe von Schaufelhebeln aufnehmen. Dabei werden die Schaufelhebelköpfe durch einen Kontakt mit den Flanken der Ausnehmungen des Verstellrings bewegt, was zu einer Drehung von an einem Schaufellagerring angeordneten Leitschaufeln, die über einen Schaufellagerzapfen drehfest mit den Schaufelhebel verbunden sind, führt. Hierbei wird insbesondere bei hohem Leistungsbedarf durch die Ladeeinrichtung und/oder geringem Antriebsgasdurchsatz, der durch die Leitschaufeln geöffnete Querschnitt reduziert. Entsprechend wird bei niedrigem Leistungsbedarf durch die Ladeeinrichtung und/oder hohem Antriebsgasdurchsatz, der durch die Leitschaufeln zur Verfügung stehenden Querschnitt erhöht. Nachteilig dabei ist, dass eine Lücke zwischen den Schaufelhebelköpfen und der zugehörigen Flanke entstehen kann, die eine Trägheit der variablen Turbinen- und/oder Verdichtergeometrie zur Folge hat. Des Weiteren führt ein falscher Übertrag einer Verstellkraft über die Flanken auf die entsprechenden Schaufelhebelköpfe zur Entstehung einer Reibung, die ebenfalls zur Trägheit der variablen Turbinen- und/oder Verdichtergeometrie beiträgt. Die Trägheit führt, insbesondere bei Lastwechseln bzw. Änderungen des Leistungsbedarfs durch die Ladeeinrichtung, zu einer verzögerten Reaktionszeit bzw. einer Hysterese und somit eine Leistungsminderung der Ladeeinrichtung.

Gattungsgemäße Verstellringe sind beispielsweise aus der DE 10 2007 022 356 A1 und der DE 10 2004 023 209 A1 bekannt.

Die vorliegende Erfindung beschäftigt sich daher mit dem Problem, für einen Verstellring der gattungsgemäßen Art eine verbesserte Ausführungsform anzugeben, die insbesondere zu einer Beseitigung oder zumindest Verminderung des Hystereseverhaltens der variablen Turbinen- und/oder Verdichtergeometrie beiträgt.

Dieses Problem wird erfindungsgemäß durch den Gegenstand des unabhängigen Ansprüche gelöst. Vorteilhafte Ausführungsformen sind Gegenstand der abhängigen Ansprüche.

Die vorliegende Erfindung beruht auf dem allgemeinen Gedanken, bei einem Verstellring einer variablen Turbinen- und/oder Verdichtergeometrie einer Ladeeinrichtung, wobei der Verstellring nach innen gerichtete Ausnehmungen zur Aufnahme von Schaufelhebelköpfen von Schaufelhebeln umfasst und jede Aufnahme zwei Flanken aufweist, die Flanken von mindestens einer Aufnehmung so zu gestalten, dass die Schaufelhebelköpfe und zumindest eine der Flanken der zugehörigen Ausnehmung, für beliebige Stellungen der zugehörigen Leitschaufel und somit der Schaufelhebelköpfe, einen Kontakt aufweisen. Zudem oder alternativ sind die Flanken derart ausgebildet, dass ein Übertrag einer Verstellkraft über die Flanken auf die entsprechenden Schaufelhebelköpfe optimiert wird. Die Erfindung nutzt dabei die Erkenntnis, dass eine Lücke zwischen einem Schaufelhebelkopf und der Flanke der zugehörigen Aussparung des Verstellrings bei bestimmten Stellungen des Verstellrings und somit der Schaufelhebelköpfe, durch die parallele Anordnung der Flanken einer Ausnehmung verursacht wird. Auch eine durch eine ungünstige Übertragung der Verstellkraft verursachte Reibung zwischen Schaufelhebelkopf und Flanke ist insbesondere durch die parallele Anordnung der Flanken verursacht, die eine optimale Übertragung der Verstellkraft nur bei bestimmten Verstellpositionen des Verstellrings und damit bei bestimmten Stellungen des Schaufelhebelkopfes ermöglichen. Dem allgemeinen Erfindungsgedanken entsprechend, weist dabei zumindest eine Flanke zumindest einer Ausnehmung eine gekrümmte Form, insbesondere eine parabolische Form, auf oder beide Flanken einer Ausnehmung besitzen eine vordefinierte Abweichung von einer parallelen Anordnung. Der Krümmungswinkel der beispielsweise gekrümmten Flanken, kann dabei insbesondere eine Abhängigkeit von einem Nenndurchmesser des Schaufelhebelkopfes aufweisen. Die gekrümmte Form der Flanke dient dabei insbesondere dem Zweck, einen Kontakt zwischen Schaufelhebelkopf und dieser Flanke für beliebige Stellungen der Leitschaufeln und somit des Schaufelhebelkopfes zu gewährleisten. Zudem oder alternativ dienen diese Ausführungsformen der Flanke dem Zweck, eine durch die Flanke auf den Schaufelhebelkopf übertragene Verstellkraft derart zu optimieren, dass die Reibung zwischen Flanke und Schaufelhebelkopf zumindest reduziert wird.

Bei einer alternativen, nicht zum Gegenstand der Erfindung gehörenden, Ausführungsform sind die Flanken einer Ausnehmung derart ausgebildet sein, dass sie eine vorgegebene Abweichung von einer parallelen Anordnung aufweisen. Die Flanken sind dementsprechend derart gestaltet, dass sie beispielsweise schräg zueinander angeordnet sind. Auch eine derartige Anordnung dient insbesondere dem Zweck einen Kontakt zwischen Schaufelhebelkopf und der entsprechenden Flanke/Flanken für beliebige Stellungen der Leitschaufeln und somit des Schaufelhebelkopfes zu gewährleisten. Zudem oder alternativ dient diese Ausführungsform der Flanken dem Zweck, eine durch die Flanke auf den Schaufelhebelkopf übertragene Verstellkraft derart zu optimieren, dass die Reibung zwischen Flanke und Schaufelhebelkopf zumindest minimiert wird.

Bei der erfindungsgemäßen Lösung sind die Flanken einer Ausnehmung, die eine Abweichung von einer parallelen Anordnung aufweisen, derart ausgebildet, dass zumindest eine der Flanken in einer Radialebene des Verstellringes verläuft. Alternativ können auch beide Flanken einer Ausnehmung in einer Radialebene liegen. Diese Anordnung der Flanken führt nun insbesondere dazu, dass der Kontakt zwischen Schaufelhebelkopf und Flanke/Flanken für beliebige Stellungen der Leitschaufeln und somit des Schaufelhebelkopfes gewährleistet ist. Auch hier können die Kraftübertragung verbessert, die Hysteresewirkung und die Reibung reduziert werden.

Eine weitere vorteilhafte Ausführungsform weist Flanken zumindest einer Ausnehmung auf, die spiegelbildlich zueinander angeordnet sind. Als Beispiel wird hier auf Flanken hingewiesen, die bezüglich einer in ihrer Mitte verlaufende Radialebene des Verstellringes zueinander gespiegelt sind. Die Flanken sind also insbesondere bei gekrümmter Form der jeweiligen Flanken derart ausgebildet, dass sie auf beiden Seiten der zugehörigen Ausnehmung die gleiche, jedoch gespiegelte, Aufnahme zur Verfügung stellen.

Bei einer weiteren Ausführungsform weist ein Grund der Ausnehmung zusätzlich zu den bereits genannten Ausführungsformen eine gekrümmte Form auf. Dabei kann der Grund beispielsweise abgerundet sein, um insbesondere eine Reibung des Schaufelhebelkopfes mit dem Grund der zugehörigen Ausnehmung zu verhindern.

Entsprechend einer vorteilhaften Weiterbildung ist der Verstellring in eine variablen Turbinen- und/oder Verdichtergeometrie integriert. Dabei sind die Schaufelhebel durch Schaufelhebelzapfen mit einem Schaufellagerring verbunden, wobei Leitschaufeln drehfest mit den Schaufelhebelzapfen gekoppelt sind. Diese Weiterbildung dient nun insbesondere dem Zweck, eine Reibungskraft zwischen den Flanken der Ausnehmungen des Verstellringes und den zugehörigen Ausnehmungen, unabhängig von der Stellung des Schaufellagerrings und somit der zugehörigen Leitschaufeln zumindest zu reduzieren.

Entsprechend einer vorteilhaften Ausführungsform der erfindungsgemäßen variablen Turbinen- und/oder Verdichtergeometrie sind die Flanken des Verstellringes derart ausgebildet, dass die zugehörigen Schaufelhebelköpfe unabhängig von der Stellung des Verstellringes und somit der Leitschaufeln im Wesentlichen orthogonal an der zugehörigen Flanke abgestützt werden. Diese orthogonale Abstützung dient dabei insbesondere dem Zweck, eine optimale Übertragung der Verstellkraft auf die Schaufelhebelköpfe und somit auf die Leitschaufeln durch den Verstellring zu erzielen.

Es sei darauf hingewiesen, dass die Rotation des Verstellungsrings in einer variablen Turbinen- und/oder Verdichtergeometrie in der Regel lediglich über einige Winkelgrad führt. Dementsprechend können die jeweiligen Flanken erfindungsgemäß derart ausgebildet sein, dass sie lediglich in dem relevanten Winkelbereich eine optimierte Übertragung der Verstellkraft zwischen Verstellring und Schaufelhebelkopf sicherstellen und/oder einen Kontakt zwischen Schaufelhebelkopf und der zugehörigen Flanke gewährleisten.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch:
- Fig. 1.2: jeweils einen Ausschnitt eines nicht zum Erfindungsgegenstand gehörenden Verstellrings;
- Fig. 3,4: jeweils einen Ausschnitt eines erfindungsgemäßen Verstellrings.

Wie in Fig. 1 bis Fig. 4 dargestellt ist, umfasst ein Verstellring 1 zumindest eine Aussparung 2, wobei die Aussparungen 2 zwei seitliche Flanken 3,3' und einen Grund 4 aufweisen.

In der in Fig. 1 gezeigten Ausführungsform eines beispielhaften Verstellringes 1, weisen beide Flanken 3,3' der dargestellten Ausnehmung 2 eine gekrümmte Form auf, wobei beide Flanken 3,3' einen eckigen Übergang zum Verstellring 1 zeigen. Dieser kann selbstverständlich auch ausgerundet sein. Dabei entspricht eine der Flanken 3 dem Spiegelbild der anderen Flanke 3' bezüglich einer in der Mitte beider Flanken 3,3' verlaufenden Spiegelebene 5, die zugleich eine Radialebene des Verstellrings 1 bildet. Der Grund 4 der Ausnehmung 2 weist ebenfalls eine gekrümmte Form auf, wobei die Krümmungswinkel der Flanken 3,3' und des Grundes 4 sich darin unterscheiden, dass der Grund 4 eine stärkere Krümmung aufweist.

Bei einer entsprechenden Ausbildung der Flanken 3,3' gemäß der Fig. 1 kann auch eine Fixierung des jeweiligen Schaufelhebelkopfes in Radialrichtung in der zugehörigen Ausnehmung 2 erfolgen.

Fig. 2 zeigt eine alternative, nicht zur Erfindung gehörenden, Ausführungsform der Flanken 3,3' der Ausnehmung 2, die einen eckigen Übergang zum Verstellring 1 aufweisen. Die Flanken 3,3' sind hier eben und weisen eine vorgegebene Abweichung von einer parallelen Anordnung auf, derart dass sie eine Neigung zueinander aufzeigen und sich in einem spitzen Grund 4 berühren. Die Flanken 3,3' sind weiter derart ausgebildet, dass eine der Flanken 3 dem Spiegelbild der anderen Flanke 3' bezüglich der in der Mitte beider Flanken 3 verlaufenden Spiegelebene 5 entspricht.

Fig. 3 zeigt eine Ausführungsform des erfindungsgemäßen Verstellringes 1, dessen Ausnehmung 2, eine ebene Flanke 3 und eine gekrümmte Flanke 3' aufweist, wobei beide Flanken 3,3' einen eckigen Übergang zum Verstellring aufweisen. Die gekrümmt Flanke 3' berührt dabei die ebene Flanke 3 im Grund 4 der Ausnehmung 4, womit ein gekrümmter Grund 4 der Ausnehmung 2 ausgebildet wird.

In der in Fig. 4 dargestellten erfindungsgemäßen Ausführungsform der Ausnehmung 2 eines Verstellringes 1, ist der Übergang zwischen dem Verstellring 1 und der Ausnehmung 2 abgerundet. Dabei weist der Übergang zur einen Flanke 3 eine andere Abrundung auf, als der Übergang zur anderen Flanke 3'. Die Flanken 3,3' sind dabei jeweils eben, wobei sie derart von einer parallelen Anordnung abweichen, dass sie auf Radialebenen 6 liegen, die durch den Mittelpunkt 7 des Verstellrings 1 verlaufen. Die ebenen Flanken 3,3', die auf den Ebenen 6 liegen, laufen in einem gekrümmten und abgerundeten Grund 4 der zugehörigen Ausnehmung 2 zusammen. Die Flanken 3,3' sind weiter derart ausgebildet, dass eine der Flanken 3' dem Spiegelbild der anderen Flanke 3 bezüglich einer in der Mitte beider Flanken 3,3' verlaufenden Spiegelebene 5 entspricht.

Diese Ausführungsformen dienen nun insbesondere dem Zweck, durch die Form der Flanken 3,3', eine Übertragung einer Verstellkraft über die Flanken 3,3' auf die entsprechenden Schaufelhebelköpfe zu verbessern. Dies geschieht insbesondere dadurch, dass die Flanken 3,3' derart ausgebildet sind, dass ihre Form und Anordnung eine im Wesentlichen orthogonale Abstützung des zugehörigen Schaufelhebelkopfes, unabhängig von der Stellung der entsprechenden Leitschaufeln und somit des Schaufelhebelkopfes, sicherstellen. Die Krafteinleitung zwischen dem Hebelkopf und dem Verstellring 1 erfolgt in Umfangsrichtung (tangential) des Verstellrings 1.

## Patentansprüche

1. Verstellring (1) für eine variable Turbinen-Nerdichtergeometrie einer Ladeeinrichtung mit nach innen gerichteten Ausnehmungen (2) zur Aufnahme von Schaufelhebelköpfen von Schaufelhebeln, wobei jede Ausnehmung (2) zwei seitliche Flanken (3,3') aufweist, wobei beide Flanken (3,3') einer Ausnehmung (2) eine vordefinierte Abweichung von einer parallelen Anordnung aufweisen,
**dadurch gekennzeichnet**,
dass zumindest eine Flanke (3,3') einer Ausnehmung (2) in einer Radialebene des Verstellringes (1) verläuft.

2. Verstellring nach Anspruch 1,
**dadurch gekennzeichnet**,
dass beide Flanken (3,3') einer Ausnehmung (2) spiegelbildlich zueinander ausgebildet sind.

3. Verstellring nach Anspruch 1 oder 2,
**dadurch gekennzeichnet**,
dass ein Grund (4) einer der Ausnehmungen (2) eine gekrümmte Form aufweist.

4. Variable Turbinen- oder Verdichtergeometrie, umfassend einen Schaufellagerring, in welchem Leitschaufeln jeweils über einen Schaufellagerzapfen (7) drehbar gelagert sind und einen Verstellring (1) nach einem der vorangehenden Ansprüche.

5. Variable Turbinen- oder Verdichtergeometrie nach Anspruch 4,
**dadurch gekennzeichnet**,
dass zumindest eine der Flanken (3,3') einer der Ausnehmungen (2) des Verstellrings (1) derart angeordnet und/oder geformt ist, dass sich der Schaufelhebelkopf unabhängig von der Stellung der Leitschaufeln im Wesentlichen orthogonal an dieser Flanke (3,3') abstützt.

6. Variable Turbinen- oder Verdichtergeometrie nach Anspruch 4 oder 5,
**dadurch gekennzeichnet**,
dass eine Krafteinleitung zwischen dem Schaufelhebelkopf und dem Verstellring (1) in Umfangsrichtung (tangential) des Verstellrings (1) erfolgt.

7. Ladeeinrichtung, insbesondere ein Abgasturbolader für ein Kraftfahrzeug, mit einer variablen Turbinen- oder Verdichtergeometrie nach einem der Ansprüche 4 bis 6.

## Claims

1. An adjusting ring (1) for a variable turbine/compressor geometry of a supercharging device with inwardly directed recesses (2) for receiving blade lever tips of blade levers, wherein each recess (2) comprises two lateral flanks (3, 3'), wherein both flanks (3, 3') of a recess (2) comprise a predefined deviation from a parallel arrangement,
**characterized in**
that at least one flank (3, 3') of a recess (2) runs in a radial plane of the adjusting ring (1).

2. The adjusting ring according to claim 1,
**characterized in**
that both flanks (3, 3') of a recess (2) are designed in mirror image relative to one another.

3. The adjusting ring according to claim 1 or 2,
**characterized in**
that a bottom (4) of one of the recesses (2) has a curved shape.

4. A variable turbine or compressor geometry, comprising a blade bearing ring, in which guide blades are each rotatably mounted via a blade bearing pin (7) and an adjusting ring (1) according to any one of the preceding claims.

5. The variable turbine or compressor geometry according to claim 4,
**characterized in**
that at least one of the flanks (3, 3') of one of the recesses (2) of the adjusting ring (1) is arranged and/or shaped in such a manner that the blade lever head substantially supports itself orthogonally on this flank (3, 3') independently of the position of the guide blades.

6. The variable turbine or compressor geometry according to claim 4 or 5,
**characterized in**
that a force introduction between the blade lever head and the adjusting ring (1) in circumferential direction (tangential) of the adjusting ring (1) takes place.

7. A supercharging device, in particular an exhaust gas turbocharger for a motor vehicle, with a variable turbine or compressor geometry according to any one of the claims 4 to 6.

## Revendications

1. Bague de réglage (1) pour une géométrie de compacteur/turbine variable d'un dispositif de charge avec des évidements orientés vers l'intérieur (2) pour recevoir des têtes de levier de pales de levier de pales, dans laquelle chaque évidement (2) présente deux flancs latéraux (3, 3'), dans lequel les deux flancs (3, 3') d'un évidement présent un écart prédéfini par rapport à une disposition parallèle,
**caractérisée** en ce
que au moins un flanc (3, 3') d'un évidement (2) s'étend dans un plan radial de la bague de réglage (1).

2. Bague de réglage selon la revendication 1,
**caractérisée** en ce
que les deux flancs (3, 3') d'un évidement (2) sont conçus .symétriquement l'un à l'autre.

3. Bague de réglage selon la revendication 1 ou 2,
**caractérisée** en ce
que une base (4) d'un des évidements (2) présente une forme incurvée.

4. Géométrie de turbine ou compacteur variable, comprenant une bague de support de pales, dans laquelle des pales directrices sont positionnées rotativement par l'intermédiaire d'un tourbillon de pale (7), et une bague de réglage (1) selon une des revendications précédentes.

5. Géométrie de turbine ou compacteur variable selon la revendication 4,
**caractérisée** en ce
que au moins un des flancs (3, 3') d'un des évidements (2) de la bague de réglage (1) est disposé et/ou formé de telle sorte que la tête de levier de pale s'appuie indépendamment de la position des pales directrices essentiellement orthogonalement sur ce flanc (3, 3').

6. Géométrie de turbine ou compacteur variable selon la revendication 4 ou 5,
**caractérisée** en ce
que une induction de force entre la tête de levier de pale et la bague de réglage (1) a lieu dans la direction circonférentielle (tangentielle) de la bague de réglage (1).

7. Dispositif de charge, notamment d'un turbocompresseur de gaz échappement pour un véhicule automobile, comportant une géométrie de turbine ou compacteur variable selon une des revendications 4 à 6.
